# EUROPÄISCHE PATENTSCHRIFT

(11) **EP 0 799 973 B1**
(45) Veröffentlichungstag und Bekanntmachung des Hinweises auf die Patenterteilung: **03.07.2002**
(21) Anmeldenummer: 96810199.8
(22) Anmeldetag: 01.04.1996
(51) Int. Cl.: F01D 9/04

(54) **Wandkontur für eine axiale Strömungsmaschine**
Wall contour for an axial turbomachine
Contour de paroi pour une turbomachine axiale

(43) Veröffentlichungstag der Anmeldung: 08.10.1997
(73) Patentinhaber: Alstom, 75116 Paris (FR)
(72) Erfinder: Kreitmeier, Franz, 5400 Baden (CH)
(74) Vertreter: Dimper, Dieter

(56) Entgegenhaltungen:
- DE-C- 216 525
- DE-C- 338 916
- DE-C- 579 989
- GB-A- 2 075 130
- US-A- 2 392 673
- US-A- 2 846 137

## Beschreibung

### Technisches Gebiet

Die Erfindung betrifft eine mehrstufige Beschaufelung einer axial durchströmten Turbomaschine. Insbesondere betrifft sie die Gestaltung der Kanalkontur im beschaufelten Bereich und ist anwendbar bei Beschaufelungen mit Spitzendichtung oder solchen mit Deckplatten- oder Deckbanddichtung.

### Stand der Technik

Bei wirbelbehafteten Reaktionsbeschaufelungen von axial durchströmten Turbomaschinen mit zylindrischen Schaufeln wird durch die wechselnde Umfangskomponente der Strömungsgeschwindigkeit eine schlängelnde Bewegung des in eine Meridianebene zylinderprojezierten Weges eines Masseteilchens des Arbeitsmediums durch die Beschaufelung hervorgerufen. Diese wellige Strömung ist von Walter Traupel in seinem Buch "Thermische Turbomaschinen", 1. Band, Springer Verlag 1966, Kapitel 7 beschrieben. Um die Spaltverluste zwischen Beschaufelung und Begrenzungswänden zu vermindern, ist es unter Beibehaltung dieser welligen Strömung bekannt, die statorseitige und die rotorseitige Begrenzung mit annähernd der gleichen Welligkeit zu versehen, wie sie die Strömung aufweist. Dabei kann die statorseitige Wellenform dadurch gebildet sein, dass die Kontur im Bereich des Leitschaufelfusses zur Maschinenlängsachse hingerichtet ist und im Bereich der Laufschaufelspitze von der Machinerlängsachse weggerichtet ist. Dementsprechend ist die rotorseitige Wellenform dann dadurch gebildet, dass die Kontur im Bereich der Leitschaufelspitze zur Maschinenlängsachse hingerichtet ist und im Bereich des Laufschaufelfusses von der Maschinenlängsachse weggerichtet ist.
Nach einem älteren in DE 579989 C diskutierten Vorschlag wird eine Verminderung der Spaltverluste bei gleichzeitig verbesserter Führung des fluiden Arbeitsmediums durch die Anordnung bogenförmiger Führungsbleche mit zwischen Leitund Laufreihe wechselnder Neigung erreicht. Die Führungsbleche dienen gleichzeitig als Spitzendichtung und der Strömungsführung, wobei das Arbeitsmedium regelmässig eine Strömungsumlenkung erfährt. Eine solche Ausführungsform ist jedoch mit Verlusten bei der Strömungsumlenkung verbunden. Dieser Veröffentlichung ist nicht zu entnehmen, wie unter den Bedingungen wechselnder Betriebszustände eine weitgehend gleichbleibend geringe Spaltbreite gewährleistet werden soll.
Eine gattungsgemässe Lösung zur Gestaltung des Strömungswegs in einem Verdichterabschnitt eines Gasturbinentriebwerks hat GB 2075130 A zum Gegenstand. Die statorseitig und rotorseitig begrenzenden Wände des Strömungswegs sind mit einer derartigen Kontur ausgestattet, die eine Verschiebung der Belastungsverteilung der Laufschaufeln in Richtung auf die Schaufelhöhe bewirken soll, indem die Strömung veranlasst wird, dieser Kanalkontur ohne Abriss zu folgen. Aus der Umverteilung der aerodynamischen Belastung soll eine Erhöhung des Stufenwirkungsgrads resultieren. Nach einer Ausführungsform weisen die Kanalwände im Bereich der Schaufelfüsse eine Steigung gegenüber der Maschinenlängsachse auf, wohingegen sie in den Bereichen gegenüber den Schaufelspitzen parallel zur Maschinenlängsachse verlaufen. Jeweils in dem Abstand zwischen Leitschaufelreihe und Laufschaufelreihe bilden die strömungsbegrenzenden Wände einen Knickwinkel aus.

### Darstellung der Erfindung

Die Erfindung liegt die Aufgabe zugrunde, bei einer Beschaufelung der eingangs genannten Art eine Kanalkontur zu schaffen, bei welcher durch geometrische Massnahmen der Stufenwirkungsgrad sowie die Stufenbelastung gesteigert werden kann.

Erfindungsgemäss wird diese Aufgabe dadurch gelöst, dass die rotorseitige und/oder statorseitige strömungsbegrenzende Wand des durchströmten Kanals unmittelbar am Austritt der Laufschaufeln mit einem Knickwinkel versehen ist, welcher so bemessen ist, dass die Abströmung aus den Laufschaufeln bezüglich Totaldruck und Abströmwinkel homogenisiert wird und dass diese Wand zumindest annähernd im Eintrittsbereich der Leitschaufeln der folgenden Stufe mit einem Gegenknickwinkel versehen ist.

Der Vorteil dieser Massnahme ist insbesondere darin zu sehen, dass in der ganzen Beschaufelung zumindest annnähernd Quasi-Repetierbedingungen erzielt werden unter Einbezug der ersten Stufe.

Bei Beschaufelungen, bei welcher die Schaufelenden der Laufschaufeln über eine mit Labyrinthen vesehene Deckplatte gegen dem Stator dichten, wird mit Vorteil die mit dem Knickwinkel versehene Wand am Austritt der Laufschaufel als Verlängerung der Deckplatte ausgebildet. Damit wird auch der durch das teilungsabhängige Druckfeld induzierte Queraustausch von Strömungsmaterial reduziert. Dieser kann nämlich die Ursache sein von Alösung an der besonders empfindlichen Saugseite der Schaufeln.

Zweckmässigerweise verläuft dann die mit dem Gegenknickwinkel versehene Wand im Fussbereich der stromabwärts gelegenen Leitschaufel anschliessend an den Gegenknickwinkel wieder radial einwärts, und wird am Leitschaufelaustritt verlängert, so dass die resultierende strömungsbegrenzende Wandung, welche zwischen verlängertem Leitschaufelfuss und darauffolgender Laufschaufeldeckplatte durch einen Axialspalt unterbrochen ist, zumindest annähernd in der Ebene des Laufschaufel-Eintritts dieser folgenden Stufe einen gemeinsamen Punkt mit der urprünglichen geraden Kanalkontur aufweist.

Bei Beschaufelungen, bei welcher die Schaufelenden der Leitschaufeln über eine mit Labyrinthen versehene Deckplatte gegen den Rotor dichten, wird mit Vorteil die mit dem Knickwinkel versehene Wand am Austritt der Laufschaufeln als Verlängerung der Fussplatte ausgebildet.

Zeckmässigerweise verläuft dann die in ihrem Eintrittsbereich mit dem Gegenknickwinkel versehene Wand an der Deckplatte der stromabwärts gelegenen Leitschaufel anschliessend an den Gegenknickwinkel wieder radial einwärts, und ist am Leitschaufelaustritt ebenfalls verlängert. Die resultierende strömungsbegrenzende Wandung, welche zwischen verlängerter Leitschaufeldeckplatte und darauffolgender Laufschaufelfussplatte durch einen Axialspalt unterbrochen ist, soll zumindest annähernd in der Ebene des Laufschaufel-Eintritts dieser folgenden Stufe einen gemeinsamen Punkt mit der urprünglichen geraden Kanalkontur aufweisen.

Die Verlängerung der Deckbänder bzw. der Schaufelfüsse stromabwärts führen zu einer Reduktion des Queraustausches von Strömungsmaterial in den dortigen Kavitäten. Es wird durch vom teilungsabhängigen Druckfeld getrieben und kann zu einer saugseitigen Ablösung führen. Die Gegenknickwinkel steigern den Minusdruck bzw. senken den Plusdruck über den Labyrinthen, was zu einer Senkung des schädlichen Spaltmassenstromes führt.

Um die Einströmung in die Labyrinthe zu erschweren, sind die Labyrinth-Eintritte zwischen den Leitschaufelfüssen und den Laufschaufeldeckplatten einer gleichen Stufe sowie zwischen den Laufschaufelfüssen einer Stufe und den Leitschaufelndeckplatten der folgenden Stufe entgegen der allgemeinen Strömungsrichtung im Kanal schräg gerichtet.

Der Wiedereinströmungseffekt des Labyrinthmassenstromes in den Hauptkanal kann dadurch verbessert werden, das die in den Axialspalt mündenden Labyrinth-Austritte zwischen den Laufschaufeldeckplatten einer Stufe und den Leitschaufelfüssen der darauf folgenden Stufe sowie zwischen den Leitschaufeldeckplatten und den Laufschaufelfüssen einer gleichen Stufe in der allgemeinen, im Schaufelkanal herrschenden Strömungsrichtung verlaufen. Die Labyrinthkammer nach dem letzten Dichtspalt ist zudem verkleinert, um zusätzliche Verluste zu vermeiden.

### Kurze Beschreibung der Zeichnung

In der Zeichnung sind mehrere Ausführungsbeispiele der Erfindung anhand von Niederdruck-Dampfturbinen und Hochdruck-Dampfturbinen schematisch dargestellt. Es sind nur die für das Verständnis der Erfindung wesentlichen Elemente gezeigt. Die Strömungsrichtung der Arbeitsmedien ist mit Pfeilen bezeichnet.

Es zeigen:
- Fig. 1: einen Teillängsschnitt einer Niederdruck-Dampfturbine mit Deckplattendichtung;
- Fig. 2: eine Ausführungsvariante der Rotorpartie in der Ebene einer im Stator angeordneten Entnahmestelle;
- Fig. 3: einen Teillängsschnitt einer Turbine mit Deckplattendichtung;
- Fig. 4: einen Teillängsschnitt einer Turbine mit Spitzendichtung;
- Fig. 5: einen Teillängsschnitt einer Niederdruck-Dampfturbine nach Fig. 1 mit einer Kanalkonturvariante.

### Weg zur Ausführung der Erfindung

Gemäss Figur. 1 sind die ersten 3 , aus je einer Leitreihe Le und einer Laufreihe La bestehenden Stufen einer Niederdruckbeschaufelung dargestellt. Die mit ihren Füssen 21 in Eindrehungen des Rotors 9 eingesetzten Laufschaufeln La1, La2 und La3 sind an ihren Schaufelenden mit Deckplatten 16 versehen. Die radial äusseren Konturen der Deckplatten sind je nach Laufreihe geometrisch unterschiedlich gestuft. Unter Bildung von Labyrinthen 15 dichten sie mit ihren Stufen gegen Dichtstreifen, welche im Stator 9 auf geeignete Art angeordnet sind. Die mit ihren Füssen 13 in Eindrehungen des Stators 8 eingesetzten Leitschaufeln Le1, Le2 und Le3 sind an ihren Schaufelenden mit Deckplatten 20 versehen. Die radial inneren Konturen der Deckplatten sind je nach Leitreihe geometrisch unterschiedlich gestuft. Unter Bildung von Labyrinthen 19 dichten sie mit ihren Stufen gegen Dichtstreifen, welche im Rotor 9 auf geeignete Art angeordnet sind. Zwischen der ersten und der zweiten Stufe ist im Stator 8 eine radial auswärts gerichtete Entnahme 30 vorgesehen.

Der durchströmte Kanal 50 hat als Ausgangslage die konisch verlaufende äussere Kontur 51 am Stator und die zylindrisch verlaufende innere Kontur 52 am Rotor. Beides ist indes nicht zwingend. Unabhängig vom tatsächlichen Verlauf der Wandungen wird in jedem Fall die äussere strömungsbegrenzende Kontur 10 im Bereich des Laufschaufelblattes durch die dem Kanal zugekehrte Deckplatte 16 der Laufschaufeln La1, La2, La3 und im Bereich des Leitschaufelblattes durch die dem Kanal zugekehrte Fussplatte 13 der Leitschaufeln Le1, Le2, Le3 gebildet. Desgleichen wird die innere strömungsbegrenzende Kontur 11 des durchströmten Kanals im Bereich des Laufschaufelblattes durch die dem Kanal zugekehrte Fussplatte 21 der Laufschaufeln La1, La2, La3 und im Bereich des Leitschaufelblattes durch die dem Kanal zugekehrte Deckplatte 20 der Leitschaufeln Le1, Le2, Le3 gebildet. Unmittelbar stromaufwärts der Deckplatten 16, 20 befinden sich Axialspalte 18 (am Stator) und 23 (am Rotor), welche die Labyrinth-Eintritte 40 (am Stator) und 41 (am Rotor) darstellen. Unmittelbar stromabwärts dieser Deckplatten 16, 20 befinden sich Axialspalte 26 (am Stator) und 25 (am Rotor), welche die Labyrinth-Austritte 42 (am Stator) und 43 (am Rotor) darstellen. In der Regel werden die genannten Spalte anderseits begrenzt durch Stator- und Rotorteile, welche die Strömungsführung in den nichtbeschaufelten Ebenen übernehmen.

Gemäss der Erfindung ist der Kanal 50 nunmehr am Stator und/oder am Rotor mit abgeknickter Kontur ausgeführt, wobei die Kontur folgendermassen zustande kommt:

Zunächst ist sowohl die strömungsbegrenzende rotorseitige Wand 11 als auch die statorseitige Wand 10 des durchströmten Kanals unmittelbar am Austritt der Laufschaufeln La1, La2, La3 mit einem Knickwinkel A, AA versehen. Dieser Knickwinkel ist so bemessen, dass die Abströmung aus den Laufschaufeln bezüglich Totaldruck und Abströmwinkel homogenisiert wird. Im Beispielsfall bedeutet dies, dass sowohl statorseitig als auch rotorseitig die gezeigten Winkel A und AA als positiv definiert werden. Die abgeknickten Wandteile verlaufen radial nach aussen, d.h. sie sind von der nicht gezeigten Maschinenachse weggerichtet.

Der Wahl der Knickwinkel liegen folgende Überlegungen zugrunde: Am Austritt der Laufschaufeln liegt eine divergente Strömung vor, eventuell mit Gegendrall an der Nabe und Mitdrall am Zylinder. Zumindest weist die Strömung in der radial äusseren Zone eine wesentlich höhere Energie auf als in der radial inneren Zone, was sich in Form von wesentlich höheren Totaldrücken in der radial äusseren Zone manifestiert. Mit der Knickwinkel-Idee gilt es nun, eine möglichst geringe Totaldruck-und Abströmwinkel-Inhomogenität über der Schaufelhöhe zu erzielen. Die Gleichung für das radiale Gleichgewicht lehrt, dass dies in erster Linie über die Meridiankrümmung der Stromlinien errreicht werden kann. Diese muss also primär beeinflusst werden durch Anpassung des Knickwinkels. Mit dieser Überlegung ist der positive Knickwinkel AA der inneren Begrenzungswand im Prinzip festgelegt, wobei eine Totaldruckerhöhung in diesem Bereich erzielt wird. Die gleichen Überlegungen führen zum Knickwinkelverlauf A der äusseren Begrenzungswand. Eine homogene Totaldruckverteilung lässt sich hier nur dann erzielen, wenn der entsprechende Knickwinkel A gegenüber der konischen Kontur des Kanals in jedem Fall nach aussen öffnet, also ebenfalls einen positiven Wert annimmt. Hierbei wird die gewünschte Totaldruckerniedrigung in diesem Bereich erzielt.

Eine vollständige Umsetzung dieser Knickwinkel-Idee setzt eine saubere Führung der Strömung über einen Bereich von a/t = 0,5 voraus. Hierin bedeuten a der Abstand zwischen Laufschaufelaustritt und Leitschaufeleintritt der folgenden Stufe bedeutet und t die Schaufelteilung. Dies erfolgt aus der Erkenntnis, dass sich bei a/t = 0,5 langsam die von der Schaufelzirkulation herrührenden Strömungsinhomogenitäten verlieren. Eine saubere Führung der Strömung am Laufschaufelaustritt ist indes schwierig. Denn wie oben erwähnt, befindet sich unmittelbar stromabwärts der Deckplatte 16 in der Regel der Axialspalt 26 für den Labyrinth-Austritt 42 und stromabwärts der Fussplatte 21 befindet sich in der Regel der Axialspalt 23 für den Labyrinth-Eintritt 41. Abhilfe schafft hier die Massnahme, dass zum einen die mit dem Knickwinkel A versehene Wand 10 am Austritt der Laufschaufel als Verlängerung 17 der Deckplatte 16 ausgebildet ist. Zum andern wird die mit dem Knickwinkel AA versehene Wand am Austritt der Laufschaufel als Verlängerung 22 der Fussplatte 21 ausgebildet. Sie erstreckt sich bis in den Axialspalt 23 zwischen verlängerter Laufschaufel-Fussplatte und folgender Leitschaufel-Deckplatte 20. Auch wenn die Bedingung a/t = 0,5 nicht vollständig realisiert werden kann, so werden auch bei richtiger Winkelwahl mit kleineren Werten a/t bereits messbare Ergebnisse erzielt. Wichtig ist vor allem, dass die ununterbrochene metallische Führung der abgeknickten Wandteile 17 und 22 soweit wie möglich verläuft, d.h. dass die auf die Wandteile folgenden Axialspalte 26 (aussen) und 23 (innen) möglichst weit stromabwärts des Laufschaufelaustritts verlegt werden. Insbesondere im Bereich der Laufschaufeldeckplatte wird die überaus wichtige Abströmung somit von schädlichen Querströmeffekten geschützt.

Eine besondere Massnahme, um die Labyrinthströmung sowohl am Stator als auch Rotor zu vermindern, besteht nun erfindungsgemäss darin, dass die strömungsbegrenzenden Wandungen 10, 11 zumindest annähernd im Eintrittsbereich der Leitschaufeln Le2, Le3 der folgenden Stufe mit einem Gegenknickwinkel B, BB versehen sind. Zweckmässigerweise setzt dieser Gegenknick bereits in der Spaltmitte der jeweilgen Axialspalte 26 (aussen) und 23 (innen) an. Entsprechend ihrer Bezeichnung "Gegen"-Knickwinkel sind die Werte beider Winkel B und BB in diesem Fall negativ, d.h. die anschliessenden Wandteile sind gegenüber den positiv abgeknickten Wandteilen 17 und 22 einwärts gerichtet. Aussen am Stator wird dabei eine Druckerhöhung am Austritt 42 des Labyrinthes 15 erzielt. Innen am Rotor wird hingegen eine Druckerniedrigung am Eintritt 41 des Labyrinthes 19 erzielt. Beide Massnahmen bewirken ein reduziertes Druckgefälle über den entsprechenden Labyrinthen und somit geringere Labyrinth-Massenströme.

Es gilt nun, die zweifach geknickten Wandungen wieder in die ursprüngliche Kanalkontur zu überführen, wobei hier weitere Massnahmen gewählt werden, um die Labyrinthströmung sowohl am Stator als auch Rotor noch weiter zu vermindern.

Aussen wird nun die mit dem Gegenknickwinkel B versehene Wand im Fussbereich der stromabwärts gelegenen Leitschaufel Le2, Le3 anschliessend an den Gegenknickwinkel wieder radial einwärts geführt. Darüberhinaus wird sie am Leitschaufelaustritt mit einer Verlängerung 14 versehen. Der radial einwärtige Verlauf wird so gewählt, dass die resultierende strömungsbegrenzende Wandung, welche zwischen verlängertem Leitschaufelfuss und darauffolgender Laufschaufeldeckplatte 16 durch den Axialspalt 18 unterbrochen ist, zumindest annähernd in der Ebene des Laufschaufel-Eintritts dieser folgenden Stufe einen Schnittpunkt P mit der urprünglichen geraden Kanalkontur 51 aufweist. Aus der Zeichnung ist erkennbar, dass die Verlängerung 14 mit der ursprünglichen Kanalkontur 51, welche an der dem Kanal zugekehrten Seite der Deckplatte 16 der folgenden Laufschaufel vorherrscht, wiederum einen nach aussen öffnenden, positivem Winkel bildet. Zweckmässigerweise wird auch diese Knicksstelle in die Mitte des Axialspaltes 18 verlegt. Die Folge davon ist eine Druckminderung am Eintritt 40 des Labyrinthes 15. Diese Druckminderung am Labyrinth-Eintritt bewirkt wie die Drucksteigerung am Labyrinth-Austritt ein Reduzierung des Druckgefälles über den Dichtstellen.

Entsprechend wird innen an der Nabe verfahren. Die in ihrem Eintrittsbereich mit dem Gegenknickwinkel BB versehene Wand an der Deckplatte 20 der Leitschaufel verläuft anschliessend an den Gegenknickwinkel wieder radial einwärts. Auch sie ist am Leitschaufelaustritt mit einer Verlängerung 24 versehen. Die resultierende strömungsbegrenzende Wandung, welche zwischen verlängerter Leitschaufeldeckplatte und darauffolgender Laufschaufelfussplatte 21 durch den Axialspalt 25 unterbrochen ist, wird so gerichtet, dass sie zumindest annähernd in der Ebene des Laufschaufel-Eintritts einen gemeinsamen Punkt PP mit der urprünglichen geraden Kanalkontur 52 aufweist. Aus der Zeichnung ist weiderum erkennbar, dass die Verlängerung 24 mit der ursprünglichen Kanalkontur 52, welche an der dem Kanal zugekehrten Seite der Fussplatte 21 der folgenden Laufschaufel vorherrscht, wiederum einen nach aussen öffnenden, positivem Winkel bildet. Auch diese Knicksstelle wird mit Vorteil in die Mitte des Axialspaltes 25 verlegt. Die Folge davon ist eine Drucksteigerung am Austritt 43 des Labyrinthes 19. Diese Drucksteigerung am Labyrinth-Austritt bewirkt wie die Druckminderung am Labyrinth-Eintritt ein Reduzierung des Druckgefälles über den Dichtstellen.

Die bisher beschriebene Kanalgestaltung bietet nun die Möglichkeit zu einer weiteren Verminderung der Labyrinthströmung.

Dadurch, dass statorseitig die Fussplatte 13 der Leitschaufel mit der Verlängerung 14 versehen ist, können die Labyrinth-Eintritte 40 zwischen den Leitschaufelfüssen 13 und den Laufschaufeldeckplatten 16 der gleichen Stufe entgegen der allgemeinen Strömungsrichtung im Kanal schräg gerichtet werden. Hierzu müssen lediglich die Fussplatte der Leitschaufel austrittseitig und das Deckband der Laufschaufel eintrittsseitig entsprechend konfiguriert werden. Diese Schrägstellung des Einlaufs erschwert die Einströmung zum Labyrinth 15.

Da analog hierzu rotorseitig die Fussplatte 21 der Laufschaufel mit der Verlängerung 22 versehen ist, können auch die Labyrinth-Eintritte 41 zwischen den Laufschaufelfüssen 21 und den Leitschaufeldeckplatten 20 der folgenden Stufe entgegen der allgemeinen Strömungsrichtung im Kanal schräg gerichtet werden. Hierzu müssen lediglich die Fussplatte der Laufschaufel austrittseitig und das Deckband der Leitschaufel eintrittsseitig entsprechend konfiguriert werden. Diese Schrägstellung des Einlaufs erschwert die Einströmung zum Labyrinth 19.

Weiterhin sind Massnahmen getroffen, welche die Wiedereinströmung des Labyrinthmassenstromes erheblich verbessern.

So verläuft einerseits aussen der in den Axialspalt 26 mündende Labyrinth-Austritt 42 zwischen der Laufschaufeldeckplatte 16 einer Stufe und dem Leitschaufelfuss 13 der darauf folgenden Stufe in der allgemeinen, im Kanal 50 herrschenden Strömungsrichtung. Der Labyrinth-Austritt 42 ist radial so eng wie möglich gehalten, um unnötige Dissipation zu vermeiden. Infolge der Verlängerung 17 der Deckplatte kann die Abströmung aus dem Labyrinth möglichst nahe am folgenden Leitschaufeleintritt erfolgen.

Desgleichen verläuft auch innen der in den Axialspalt 25 mündende Labyrinth-Austritt 43 zwischen der Leitschaufeldeckplatte 20 und dem Laufschaufelfuss 21 einer gleichen Stufe schräg in der allgemeinen, im Kanal 50 herrschenden Strömungsrichtung. Um schädliche Wirbelkammern, in denen Energie dissipiert werden könnte, am Austritt der Labyrinthe 43 zu vermeiden, ist die Rotorpartie an den entsprechenden Stellen mit Erhebungen 44 versehen, welche einen strömungsmässig günstigen Austritt erlauben.

Spezielle Vorkehrungen sind in der Ebene der oben erwähnten Entnahmestelle 30 zu treffen. Die strömungsbegrenzende Wandung 31 des Stators unmittelbar stromaufwärts der Leitschaufeln Le2 wird als Teil der mit dem Gegenknickwinkel B versehenen Wand ausgebildet. Rotorseitig kann in der Ebene der Entnahmestelle 30 die strömungsbegrenzende Wandung 32 des Rotors 9 unmittelbar stromabwärts der Laufschaufeln La1 als mit dem Knickwinkel AA versehene Wand ausgebildet werden.

Eine Ausführungsvariante hierzu wird in Fig. 2 gezeigt. Rotorseitig wird hier in der Ebene der Entnahmestelle 30 die Laufschaufel La1 mit der oben beschriebenen Verlängerung 22 ausgerüstet, während die Deckplatte 20' der stromabwärts gelegenen Leitschaufel Le2 mit einer eintrittsseitigen Verlängerung 33 versehen, welche auch die Partie mit dem Gegenknickwinkel BB umfasst.

Fig. 3 zeigt die Anwendung der Erfindung bei einer Hochdruckbeschaufelung mit Deckplattendichtung, in welcher der durchströmte Kanal 50 nur eine sehr schwache Konizität aufweist. Dargestellt sind 2 Stufen mit je einer Leitreihe Le und einer Laufreihe La. Die funktionsgleichen Elemente sind mit denselben Bezugszeichen versehen wie in Fig. 1. Erkennbar sind die 3 Knickstellen X, Y, Z sowohl aussen am Zylinder als auch innen an der Nabe. In den Knickstellen X verlaufen die Wandungen 10 und 11 mit den Knickwinkeln A respektiv AA; in den Knickstellen Y mit den Gegenknickwinkeln B respektiv BB. Die Knickstellen Y und Z sind wieder mit Vorteil in die jeweilige Spaltmitte verlegt. Ferner ist erkennbar, dass auch die andern oben beschriebenen Massnahmen wie die Schräge der nicht näher bezeichneten Labyrinth-Eintritte und die strömungskonforme Ausbildung der Labyrinth-Austritte bei einer solchen Beschaufelung realisiert werden können.

Fig. 4 zeigt die Anwendung der Erfindung bei einer Beschaufelung, in welcher die Schaufelenden der Laufschaufeln La1, La2, La3 mit der Spitze gegen die strömungsbegrenzenden Wandungen 10 des durchströmten Kanals 50 dichten. Ausserhalb des beschaufelten Bereiches werden diese Wandungen 10 durch die kanalseitige Innenwand des Stators gebildet. Die mit dem postiven Knickwinkel A versehene Wand am Laufschaufel-Austritt der betrachteten Stufe verläuft in Ihrer Längserstreckung zunächst radial auswärts in öffendem Sinn. Die mit dem negativen Gegenknickwinkel B versehene Wand ist statorseitig von den, dem durchströmten Kanal zugekehrten Fussplatten 13 der Leitschaufeln Le2, Le3, Le4 der folgenden Stufe gebildet. Anschliessend an den mit Gegenknickwinkel versehene Wandteil verläuft die Wand radial einwärts so , dass sie zumindest annähernd in der Ebene des Laufschaufel-Eintritts dieser folgenden Stufe einen gemeinsamen Punkt P mit der urprünglichen geraden äusseren Kanalkontur 51 aufweist.

Auch die Schaufelenden der Leitschaufeln Le2, Le3, Le4 dichten mit der Spitze gegen die strömungsbegrenzenden Wandungen 11 des durchströmten Kanals 50. Rotorseitig wird die mit dem Knickwinkel AA und dem Gegenknickwinkel BB versehene Wand 11 von der Rotoroberfläche gebildet. Die mit dem postiven Knickwinkel AA versehene Wand am Laufschaufel-Austritt der betrachteten Stufe verläuft in Ihrer Längserstreckung zunächst radial auswärts. Die mit dem negativen Gegenknickwinkel BB versehene Wand verläuft anschliessend an den Gegenknickwinkel so, dass sie zumindest annähernd in der Ebene des Laufschaufel-Eintritts dieser folgenden Stufe einen gemeinsamen Punkt PP mit der urprünglichen geraden Kanalkontur 52 aufweist.

Fig. 5 zeigt die 2 letzten Stufen der in Fig.1 gezeigten ND-Turbine mit einer Ausführungsvariante der Kanalkontur. Die Gegenknickwinkel werden hier durch Einführung von gekrümmten Konturen im Bereich der Leitschaufeln reduziert. Mit diesen gekrümmten Konturen lässt sich auch eine Reduktion des Plusdruckes in P sowie eine Steigerung des Minusdruckes in PP erzielen.

Die Erfindung ist selbstverständlich nicht auf die gezeigten und beschriebenen Ausführungsbeispiele beschränkt. Die neue Idee kann z.B. nur am Stator oder - im Falle einer Deckplattenbeschaufelung - nur nach den Laufreihen verwirklicht werden, wenn beispielsweise Platzprobleme bestehen. Sie ist grundsätzlich bei allen Turbomaschinen anwendbar. Bei den bisherigen Beispielen wurde angenommen, dass der Totaldruck von der Nabe zum Zylinder zunimmt. Je nach Basisauslegung beziehungsweise Betriebspunkt, für den die Beschaufelung optimiert ist, kann der Totaldruckverlauf anders sein. Massgebend ist in jedem Fall, dass durch Anordnung von richtig dimensionierten und gerichteten Knickwinkeln in der Meridiankontur nach den Laufrädern der Totaldruckverlauf sowie der Abströmwinkelverlauf positiv beeinflusst werden kann, wobei positiv hier für Homogenisierung steht. Dabei sind ungestörte Wandflächen mit einer Mindestlänge von a/t = 0,5 anzustreben. Wird dies realisiert, so erreicht man neben der angestrebten Totaldruck-Homogenisierung desweiteren, dass das Strömungsfeld, welches am Laufschaufelaustritt zirkulationsbedingt stark inhomogen ist, gegen schädliche Quereinflüsse abgeschirmt ist.

### Bezugszeichenliste

- 8: Stator
- 9: Rotor
- 10: statorseitige strömungsbegrenzende Wand
- 11: rotorseitige strömungsbegrenzende Wand
- 13: Fussplatte der Leitschaufeln Le
- 14: Verlängerung von 13
- 15: Laufschaufel-Labyrinth
- 16: Deckplatte der Laufschaufel La
- 17: Verlängerung von 16
- 18: Axialspalt zwischen 14 und 16
- 19: Leitschaufel-Labyrinth
- 20: Deckplatte der Leitschaufel Le
- 20': Deckplatte der Leitschaufel Le2'
- 21: Fussplatte der Laufschaufel La
- 22: Verlängerung von 21
- 23: Axialspalt zwischen 22 und 20
- 24: Verlängerung von 20
- 25: Axialspalt zwischen 20 und 21
- 26: Axialspalt zwischen 17 und 13
- 30: Entnahme
- 31: strömungsbegrenzende Wandung statorseitig nach Entnahme
- 32: strömungsbegrenzende Wandung rotorseitig nach Entnahme
- 33: eintrittsseitige Verlängerung der Le-Deckplatte
- 40: Labyrinth-Eintritt aussen
- 41: Labyrinth-Eintritt innen
- 42: Labyrinth-Austritt aussen
- 43: Labyrinth-Austritt innen
- 44: Erhebungen am Rotor
- 50: durchströmter Kanal
- 51: äussere Kanalkontur
- 52: innere Kanalkontur

- La1, La2 ...: Laufschaufeln
- Le1, Le2 ...: Leitschaufeln
- A: Knickwinkel aussen
- AA: Knickwinkel innen
- B: Gegenknickwinkel aussen
- BB: Gegenknickwinkel innen
- P: Intersektion mit gerader äusserer Kanalkontur
- PP: Intersektion mit gerader innerer Kanalkontur

## Patentansprüche

1. Mehrstufige Beschaufelung einer axial durchströmten Turbomaschine mit einem durchströmten Kanal (50) mit einer statorseitigen strömungsbegrenzenden Wand (10) und einer rotorseitigen strömungsbegrenzenden Wand (11), die in Bezug zur Maschinenlängsachse wechselnde Steigungen aufweisen, und die in dem Abstand zwischen den Leitschaufeln (Le1, Le2, ...) und den Laufschaufeln (La1, La2, ...) einen Knickwinkel (A, AA) bilden,
**dadurch gekennzeichnet,**
**dass** die statorseitige und/oder die rotorseitige strömungsbegrenzende Wand (10) und/oder (11) des durchströmten Kanals (50) unmittelbar am Austritt der Laufschaufeln (La1, La2, La3) mit einem Knickwinkel (A, AA) versehen ist, welcher so bemessen ist, dass die Abströmung aus den Laufschaufeln (La1, La2, La3) bezüglich Totaldruck und Abströmwinkel homogenisiert wird, und dass diese Wand (10) und/oder (11) zumindest annähernd im Eintrittsbereich der Leitschaufeln (Le2, Le3) der folgenden Stufe mit einem Gegenknickwinkel (B, BB) versehen ist.

2. Mehrstufige Beschaufelung nach Anspruch 1, bei welcher die Schaufelenden der Laufschaufeln (La1, La2, La3) mit der Spitze gegen die strömungsbegrenzenden Wandungen des durchströmten Kanals (50) dichten,
**dadurch gekennzeichnet,**
**dass** die mit dem Gegenknickwinkel (B) versehene Wand statorseitig von den, dem durchströmten Kanal zugekehrten Fussplatten (13) der Leitschaufeln (Le2, Le3, Le4) der folgenden Stufe gebildet ist und anschliessend an den Gegenknickwinkel so verläuft, dass sie zumindest annähernd in der Ebene des Laufschaufel-Eintritts dieser folgenden Stufe einen gemeinsamen Punkt (P) mit der urprünglichen geraden äusseren Kanalkontur (51) aufweist.

3. Mehrstufige Beschaufelung nach Anspruch 2, bei welcher die Schaufelenden der Leitschaufeln (Le2, Le3, Le4) mit der Spitze gegen die strömungsbegrenzenden Wandungen des durchströmten Kanals dichten, **dadurch gekennzeichnet,**
- **dass** die mit dem Knickwinkel (AA) und dem Gegenknickwinkel (BB) versehene Wand (11) rotorseitig von der Rotoroberfläche gebildet ist,
- **dass** die mit dem Knickwinkel (AA) versehene Wand am Laufschaufel-Austritt der betrachteten Stufe in Ihrer Längserstreckung zunächst radial auswärts verläuft,
- und **dass** die mit dem Gegenknickwinkel (BB) versehene Wand anschliessend an den Gegenknickwinkel so verläuft, dass sie zumindest annähernd in der Ebene des Laufschaufel-Eintritts dieser folgenden Stufe einen gemeinsamen Punkt (PP) mit der urprünglichen geraden Kanalkontur (52) aufweist.

4. Mehrstufige Beschaufelung nach Anspruch 1, bei welcher die Schaufelenden der Laufschaufeln (La1, La2, La3) über eine mit Labyrinthen (15) versehene Deckplatte (16) gegen den Stator (8) dichten, wobei die strömungsbegrenzende Kontur des durchströmten Kanals im Bereich des Laufschaufelblattes durch die dem Kanal zugekehrte Deckplatte (16) der Laufschaufeln (La1, La2, La3) und im Bereich des Leitschaufelblattes durch die dem Kanal zugekehrte Fussplatte (13) der Leitschaufeln (Le1, Le2, Le3) gebildet ist,
**dadurch gekennzeichnet,**
**dass** die mit dem Knickwinkel (A) versehene Wand (10) am Austritt der Laufschaufel als Verlängerung (17) der Deckplatte (16) ausgebildet ist.

5. Mehrstufige Beschaufelung nach Anspruch 4,
**dadurch gekennzeichnet,**
**dass** die mit dem Gegenknickwinkel (B) versehene Wand im Fussbereich der stromabwärts gelegenen Leitschaufel (Le2, Le3) anschliessend an den Gegenknickwinkel wieder radial einwärts verläuft, und dass sie am Leitschaufelaustritt mit einer Verlängerung (14) versehen ist,
so dass die resultierende strömungsbegrenzende Wandung, welche zwischen verlängertem Leitschaufelfuss und darauffolgender Laufschaufeldeckplatte (16) durch einen Axialspalt (18) unterbrochen ist, zumindest annähernd in der Ebene des Laufschaufel-Eintritts dieser folgenden Stufe einen gemeinsamen Punkt (P) mit der urprünglichen geraden Kanalkontur (51) aufweist.

6. Mehrstufige Beschaufelung nach Anspruch 4, bei welcher im Bereich zwischen den Laufschaufeln einer Stufe und den Leitschaufeln der darauffolgenden Stufe im Stator (8) zumindest annähernd radial gerichtete Entnahmestellen (30) angeordnet sind,
**dadurch gekennzeichnet,**
**dass** die strömungsbegrenzende Wandung (31) des Stators unmittelbar stromaufwärts der Leitschaufeln als Teil der mit dem Gegenknickwinkel (B) versehenen Wand ausgebildet ist.

7. Mehrstufige Beschaufelung nach Anspruch 1, bei welcher die Schaufelenden der Leitschaufeln (Le2, Le3) über eine mit Labyrinthen (19) versehene Deckplatte (20) gegen den Rotor (9) dichten, wobei die strömungsbegrenzende Kontur des durchströmten Kanals im Bereich des Laufschaufelblattes durch die dem Kanal zugekehrte Fussplatte (21) der Laufschaufeln (La1, La2, La3) und im Bereich des Leitschaufelblattes durch die dem Kanal zugekehrte Deckplatte (20) der Leitschaufeln (Le2, Le3) gebildet ist,
**dadurch gekennzeichnet,**
**dass** die mit dem Knickwinkel (AA) versehene Wand am Austritt der Laufschaufel als Verlängerung (22) der Fussplatte (21) ausgebildet ist und sich bis in den Axialspalt (23) zwischen verlängerter Fussplatte der Laufschaufel und Deckplatte (20) der stromabwärts gelegenen Leitschaufel erstreckt.

8. Mehrstufige Beschaufelung nach Anspruch 7,
**dadurch gekennzeichnet,**
**dass** die in ihrem Eintrittsbereich mit dem Gegenknickwinkel (BB) versehene Wand in der Deckplatte (20) der stromabwärts gelegenen Leitschaufel anschliessend an den Gegenknickwinkel wieder radial einwärts verläuft, und
**dass** sie am Leitschaufelaustritt mit einer Verlängerung (24) versehen ist,
so dass die resultierende strömungsbegrenzende Wandung, welche zwischen verlängerter Leitschaufeldeckplatte und darauffolgender Laufschaufelfussplatte (21) durch einen Axialspalt (25) unterbrochen ist, zumindest annähernd in der Ebene des Laufschaufel-Eintritts dieser folgenden Stufe einen gemeinsamen Punkt (PP) mit der urprünglichen geraden Kanalkontur (52) aufweist.

9. Mehrstufige Beschaufelung nach Anspruch 6,
**dadurch gekennzeichnet,**
**dass** rotorseitig in der Ebene der Entnahmestelle (30) die strömungsbegrenzende Wandung (32) des Rotors (9) unmittelbar stromabwärts der Laufschaufeln als mit' dem Knickwinkel (AA) versehene Wand ausgebildet ist.

10. Mehrstufige Beschaufelung nach den Ansprüchen 6 und 7,
**dadurch gekennzeichnet,**
**dass** rotorseitig in der Ebene der Entnahmestelle (30) die Deckplatte (20') der stromabwärts gelegenen Leitschaufel mit einer eintrittsseitigen Verlängerung (33) versehen ist.

11. Mehrstufige Beschaufelung nach den Ansprüchen 5 und 7,
**dadurch gekennzeichnet,**
**dass** die Labyrinth-Eintritte (40,41) zwischen den Leitschaufelfüssen (13) und den Laufschaufeldeckplatten (16) einer gleichen Stufe sowie zwischen den Laufschaufelfüssen (21) einer Stufe und den Leitschaufeldeckplatten (20) der folgenden Stufe entgegen der allgemeinen Strömungsrichtung im Kanal schräg verlaufen.

12. Mehrstufige Beschaufelung nach den Ansprüchen 5 und 8,
**dadurch gekennzeichnet,**
**dass** die in den Axialspalt (26, 25) mündenden Labyrinth-Austritte (42, 43) zwischen den Laufschaufeldeckplatten (16) einer Stufe und den Leitschaufelfüssen (13) der darauf folgenden Stufe sowie zwischen den Leitschaufeldeckplatten (20) und den Laufschaufelfüssen (21) einer gleichen Stufe in der allgemeinen, im Kanal (50) herrschenden Strömungsrichtung verlaufen.

13. Mehrstufige Beschaufelung nach Anspruch 12, **dadurch gekennzeichnet, dass** die Labyrinth-Austritte (42, 43) verengt sind.

## Claims

1. Multi-stage blade system of an axial flow turbomachine, having a channel (50) through which flow passes, with a wall (10) which bounds the flow on the stator side and a wall (11) which bounds the flow on the rotor side, which walls have inclinations which change with respect to the longitudinal axis of the machine, and which form a bend angle (A, AA) in the space between the stator blades (Le1, Le2, ...) and the rotor blades (La1, La2, ...), **characterized in that** the wall (10) and/or (11) which bounds the flow on the stator side and/or rotor side of the channel (50) through which flow passes is provided immediately at the outlet of the rotor blades (La1, La2, La3) with a bend angle (A, AA) which is dimensioned such that the outlet flow from the rotor blades (La1, La2, La3) is homogenized in terms of the total pressure and outlet flow angle,
and **in that** this wall (10) and/or (11) is provided with an opposing bend angle (B, BB) at least approximately in the inlet region of the stator blades (Le2, Le3) of the following stage.

2. Multi-stage blade system according to Claim 1, in which the blade ends of the rotor blades (La1, La2, La3) seal with the tip against the walls which bound the flow of the channel (50) through which flow passes,
**characterized in that** the wall which is provided with the opposing bend angle (B) is formed on the stator side by the footplates (13), which face the channel through which flow passes, of the stator blades (Le2, Le3, Le4) of the following stage and subsequently runs past the opposing bend angle such that it has a common point (P) with the original straight outer channel contour (51) at least approximately in the plane of the rotor blade inlet of this following stage.

3. Multi-stage blade system according to Claim 2, in which the blade ends of the stator blades (Le2, Le3, Le4) are sealed at the tip against the walls which bound the flow of the channel through which flow passes, **characterized**
- **in that** the wall (11) which is provided with the bend angle (AA) and the opposing bend angle (BB) is formed on the rotor side by the rotor surface,
- **in that** the longitudinal extent of the wall, which is provided with the bend angle (AA), on the rotor blade outlet of the stage under consideration initially runs radially outwards,
- and **in that** the wall which is provided with the opposing bend angle (BB) runs after the opposing bend angle such that it has a common point (PP) with the original straight channel contour (52) at least approximately in the plane of the rotor blade inlet of this following stage.

4. Multi-stage blade system according to Claim 1, in which the blade ends of the rotor blades (La1, La2, La3) are sealed against the stator (8) via a covering plate (16) which is provided with labyrinths (15), the contour which bounds the flow of the channel through which flow passes being formed in the region of the rotor blade itself by the covering plate (16), which faces the channel, of the rotor blades (La1, La2, La3), and being formed in the region of the stator blade itself by the footplate (13), which faces the channel, of the stator blades (Le1, Le2, Le3),
**characterized in that** the wall (10) which is provided with the bend angle (A) is designed at the outlet of the rotor blades as an extension (17) of the covering plate (16).

5. Multi-stage blade system according to Claim 4,
**characterized in that** the wall which is provided with the opposing bend angle (B) runs radially inwards again, after the opposing bend angle, in the foot region of the stator blades (Le2, Le3) which are located downstream, and **in that** said wall is provided at the stator blade outlet with an extension (14) so that the resultant wall which bounds the flow and is interrupted between the extended stator blade foot and the subsequent rotor blade covering plate (16) by an axial gap (18) has a common point (P) with the original straight channel contour (51) at least approximately in the plane of the rotor blade inlet of this following stage.

6. Multi-stage blade system according to Claim 4, in which tap-off points (30), which are directed at least approximately radially, are arranged in the region between the rotor blades of one stage and the stator blades of the subsequent stage in the stator (8),
**characterized in that** the wall (31) which bounds the flow of the stator is designed immediately upstream of the stator blades as part of the wall which is provided with the opposing bend angle (B).

7. Multi-stage blade system according to Claim 1, in which the blade ends of the stator blades (Le2, Le3) are sealed against the rotor (9) via a covering plate (20) which is provided with labyrinths (19), the contour which bounds the flow of the channel through which flow passes being formed in the region of the rotor blade itself by the footplate (21), which faces the channel, of the rotor blades (La1, La2, La3), and being formed in the region of the stator blade itself by the covering plate (20), which faces the channel, of the stator blades (Le2, Le3),
**characterized in that** the wall, which is provided with the bend angle (AA), is designed at the outlet of the rotor blade as an extension (22) of the footplate (21) and extends into the axial gap (23) between the extended footplate of the rotor blades and the covering plate (20) of the stator blades which are located downstream.

8. Multi-stage blade system according to Claim 7,
**characterized in that** the wall which is provided in its inlet region with the opposing bend angle (BB) runs radially inwards again in the covering plate (20) of the stator blade which is located downstream, after the opposing bend angle, and **in that** said wall is provided with an extension (24) at the stator blade outlet,
so that the resultant wall which bounds the flow and is interrupted between the extended stator blade covering plate and the subsequent rotor blade footplate (21) by an axial gap (25) has a common point (PP) with the original straight channel contour (52) at least approximately in the plane of the rotor blade inlet of this following stage.

9. Multi-stage blade system according to Claim 6,
**characterized in that**, on the rotor side in the plane of the tap-off point (30), the wall (32), which bounds the flow, of the rotor (9) is designed immediately downstream of the rotor blades as the wall which is provided with the bend angle (AA).

10. Multi-stage blade system according to Claims 6 and 7,
**characterized in that**, on the rotor side in the plane of the tap-off point (30), the covering plate (20') of the stator blades which are located downstream is provided with an extension (33) on the inlet side.

11. Multi-stage blade system according to Claims 5 and 7,
**characterized in that** the labyrinth inlets (40, 41) between the stator blade feet (13) and the rotor blade covering plates (16) of the same stage and between the rotor blade feet (21) of one stage and the stator blade covering plates (20) of the following stage run obliquely in the channel against the general flow direction.

12. Multi-stage blade system according to Claims 5 and 8,
**characterized in that** the labyrinth outlets (42, 43), which open into the axial gap (26, 25), between the rotor blade covering plates (16) of one stage and the stator blade feet (13) of the subsequent stage as well as between the stator blade covering plates (20) and the rotor blade feet (21) of the same stage run in the general flow direction which prevails in the channel (50).

13. Multi-stage blade system according to Claim 12, **characterized in that** the labyrinth outlets (42, 43) are constricted.

## Revendications

1. Aubage multiétagé d'une turbomachine traversée axialement, présentant un canal traversé (50) avec une paroi (10) côté stator limitant l'écoulement et une paroi (11) côté rotor limitant l'écoulement, qui présentent par rapport à l'axe longitudinal de la machine des inclinaisons variables et qui forment sur la distance entre les aubes fixes (Le1, Le2,...) et les aubes mobiles (La1, La2,...) un angle de pli (A, AA), **caractérisé en ce que** la paroi (10) côté stator et/ou la paroi (11) côté rotor limitant l'écoulement du canal traversé (50) sont (est) pourvue(s), immédiatement à la sortie des aubes mobiles (La1, La2, La3), d'un angle de pli (A, AA) qui est dimensionné de telle façon que l'écoulement à partir des aubes mobiles (La1, La2, La3) soit homogénéisé en ce qui concerne la pression totale et l'angle d'écoulement et **en ce que** cette paroi (10) et/ou cette paroi (11) sont (est) pourvue(s) au moins approximativement dans la zone d'entrée des aubes fixes (Le2, Le3) de l'étage suivant d'un angle de pli opposé (B, BB).

2. Aubage multiétagé selon la revendication 1, dans lequel les extrémités d'aube des aubes mobiles (La1, La2, La3) forment avec leur pointe une étanchéité par rapport aux parois limitant l'écoulement du canal traversé (50), **caractérisé en ce que** la paroi pourvue d'un angle de pli opposé (B) est formée côté stator par les plaques de base (13) des aubes fixes (Le2, Le3, Le4) de l'étage suivant, tournées vers le canal traversé et s'étend selon l'angle de pli opposé de façon à présenter du moins approximativement dans le plan de l'entrée d'aube mobile de cet étage suivant un point commun (P) avec le contour (51) de canal extérieur rectiligne original.

3. Aubage multiétage selon la revendication 2, dans lequel les extrémités d'aube des aubes fixes (Le2, Le3, Le4) forment avec la pointe une étanchéité par rapport aux parois limitant l'écoulement du canal traversé, **caractérisé en ce que**
- la paroi (11) pourvue de l'angle de pli (AA) et de l'angle de pli opposé (BB) est formée côté rotor par la surface du rotor
- la paroi pourvue de l'angle de pli (AA) à la sortie d'aube mobile de l'étage considéré s'étend dans son étendue longitudinale d'abord radialement vers l'extérieur
- et la paroi pourvue de l'angle de pli opposé (BB) s'étend selon l'angle de pli opposé de façon à présenter au moins approximativement dans le plan de l'entrée d'aube mobile de cet étage suivant un point commun (PP) avec le contour (52) de canal rectiligne original.

4. Aubage multiétagé selon la revendication 1, dans lequel les extrémités d'aube des aubes mobiles (La1, La2, La3) forment une étanchéité par rapport au stator (8) via une plaque de recouvrement (16) pourvue de labyrinthes (15), le contour limitant l'écoulement du canal traversé étant formé dans la zone du corps d'aube mobile par la plaque de recouvrement (16) tournée vers le canal des aubes mobiles (La1, La2, La3) et dans la zone du corps d'aube fixe par la plaque de base (13) tournée vers le canal des aubes fixes (Le1, Le2, Le3) **caractérisé en ce que** la paroi (10) pourvue de l'angle de pli (A) à la sortie de l'aube mobile est conformée en tant que prolongement (17) de la plaque de recouvrement (16).

5. Aubage multiétagé selon la revendication 4, **caractérisé en ce que** la paroi pourvue de l'angle de pli opposé (B) dans la zone de base de l'aube fixe (Le2, Le3) située en aval s'étend suivant l'angle de pli opposé à nouveau radialement vers l'intérieur, et **en ce qu'**elle est pourvue à la sortie d'aube fixe d'un prolongement (14) de sorte que la paroi résultante limitant l'écoulement qui est interrompue entre la base d'aube fixe prolongée et la plaque de recouvrement consécutive d'aube mobile (16) par une fente axiale présente au moins approximativement dans le plan de l'entrée d'aube mobile de cet étage suivant un point commun (P) avec le contour (51) de canal rectiligne original.

6. Aubage multiétagé selon la revendication 4, dans lequel des endroits de soutirage (30) orientés au moins approximativement radialement sont disposés dans le stator dans la zone entre les aubes mobiles d'un étage et les aubes fixes de l'étage suivant celui-ci, **caractérisé en ce que** la paroi (31) du stator limitant l'écoulement immédiatement en amont des aubes fixes est conformée en tant que partie de la paroi pourvue de l'angle de pli opposé (B).

7. Aubage multiétagé selon la revendication 1, dans lequel les extrémités d'aube des aubes fixes (Le2, Le3) forment une étanchéité par rapport au rotor (9) via une plaque de recouvrement (20) pourvue de labyrinthes (19), le contour du canal traversé limitant l'écoulement étant formé dans la zone du corps d'aube mobile par la plaque de base (21) des aubes mobiles (La1, La2, La3) tournée vers le canal et dans la zone du corps d'aube fixe par la plaque de recouvrement (20) des aubes fixes (Le2, Le3) tournée vers le canal, **caractérisé en ce que** la paroi pourvue de l'angle de pli (AA) à la sortie de l'aube mobile est conformée en tant que prolongement (22) de la plaque de base (21) et s'étend jusque dans la fente axiale (23) entre la plaque de base prolongée de l'aube mobile et la plaque de recouvrement (20) de l'aube fixe située en aval.

8. Aubage multiétage selon la revendication 7, **caractérisé en ce que** la paroi pourvue de l'angle de pli opposé (BB) dans sa zone d'entrée dans la plaque de recouvrement (20) de l'aube fixe située en aval s'étend à nouveau radialement vers l'intérieur suivant l'angle de pli opposé, et **en ce qu'**elle est pourvue d'un prolongement (24) à la sortie d'aube fixe, de sorte que la paroi résultante limitant l'écoulement, qui est interrompue entre la plaque allongée de recouvrement d'aube fixe et la plaque de base d'aube mobile (21) suivant celle-ci par une fente axiale (25) présente au moins approximativement dans le plan de l'entrée d'aube mobile de cet étage suivant un point commun (PP) avec le contour (52) de canal rectiligne original.

9. Aubage multiétagé selon la revendication 6, **caractérisé en ce que** la paroi limitant l'écoulement (32) du rotor (9) immédiatement en aval des aubes mobiles est conformée côté rotor dans le plan de l'endroit de soutirage (30) en tant que paroi pourvue de l'angle de pli (AA).

10. Aubage multiétagé selon les revendications 6 et 7, **caractérisé en ce que** la plaque de recouvrement (20') de l'aube fixe située en aval est pourvue côté rotor dans le plan de l'endroit de soutirage (30) d'un prolongement (33) côté entrée.

11. Aubage multiétagé selon les revendications 5 et 7, **caractérisé en ce que** les entrées de labyrinthe (40, 41) entre les bases d'aube fixe (13) et les plaques de recouvrement d'aube mobile (16) d'un même étage ainsi qu'entre les bases d'aube mobile (21) d'un étage et les plaques de recouvrement d'aube fixe (20) de l'étage suivant s'étendent de façon inclinée et opposée au sens d'écoulement général dans le canal.

12. Aubage multiétagé selon les revendications 5 et 8, **caractérisé en ce que** les sorties de labyrinthe (42, 43) débouchant dans la fente axiale (26, 25) entre les plaques de recouvrement d'aube mobile (16) d'un étage et les bases d'aube fixe (13) de l'étage suivant celui-ci ainsi qu'entre les plaques de recouvrement d'aube fixe (20) et les bases d'aube mobile (21) d'un même étage s'étendent dans le sens d'écoulement général régnant dans le canal (50).

13. Aubage multiétagé selon la revendication 12, **caractérisé en ce que** les sorties de labyrinthe (42, 43) sont étranglées.
